# EUROPÄISCHE PATENTSCHRIFT

(11) **EP 1 623 951 B1**
(45) Veröffentlichungstag und Bekanntmachung des Hinweises auf die Patenterteilung: **22.10.2008**
(21) Anmeldenummer: 04017707.3
(22) Anmeldetag: 27.07.2004
(51) Int. Cl.: B66C 23/20, B66B 11/00

(54) **Hubvorrichtung**
Lifting device
Appareil de levage

(43) Veröffentlichungstag der Anmeldung: 08.02.2006
(73) Patentinhaber: EISENMANN Anlagenbau GmbH & Co. KG, 71032 Böblingen (DE)
(72) Erfinder: Ehrenleitner, Franz, 70439 Stuttgart (DE)
(74) Vertreter: Ostertag, Ulrich

(56) Entgegenhaltungen:
- WO-A-02/100759
- DE-A1- 2 154 709
- FR-A- 2 791 048
- US-A- 3 143 216
- US-B1- 6 305 499

## Beschreibung

Die Erfindung betrifft eine Hubvorrichtung zum Anheben und Absenken einer Last nach dem Oberbegriff des Patentanspruchs 1.

Hubvorrichtungen, die mit einer Hubtrommel und mindestens einem auf diese Hubtrommel aufwickelbaren flexiblen Zugmittel arbeiten, sind in unterschiedlichsten Ausgestaltungen bekannt. Als Zugmittel werden insbesondere Seile, Ketten oder Bänder eingesetzt. Bei vom Markt her bekannten derartigen Hubvorrichtungen sind die Hubtrommel und der diese in Drehung versetzende Antrieb im Bereich der Oberstruktur angebracht. Die Zugmittel verlaufen also im wesentlichen nur nach unten und haben allenfalls vor dem nach unten verlaufenden Abschnitt einen Abschnitt mit horizontaler Erstreckungsrichtung. Nachteilig dabei ist, daß Reparaturen und Wartungen, die gelegentlich an den diesbezüglich anfälligen Elementen, nämlich der Hubtrommel und dem Antrieb, erforderlich werden können, schwierig durchzuführen sind, da diese Elemente schwer zugänglich sind.

Im Stand der Technik sind natürlich grundsätzlich auch Lastenaufzüge bekannt, die in der Lage sind, eine Last anzuheben und abzusenken. Ein Beispiel hierfür ist der US 6 305 499 B1 zu entnehmen. Lastenaufzüge haben jedoch den Nachteil, daß die Last an keiner Stelle eine größere Ausdehnung aufweisen darf, als die lichte Abmessung des Aufzugs es zulässt.

Diesbezüglich flexibler ist ein Ladebaum für Silos, wie er aus der US 3 143 216 hervorgeht. Dort ist am oberen Ende eines hohlen Masts ein hohler Querarm vorgesehen, der eine hohle Teleskopverlängerung beherbergen kann. Die Last hängt an einem Seil, welches durch die hohlen Elemente hindurchgeführt ist. Die Tragfähigkeit und Steifigkeit dieser Vorrichtung ist bauartbedingt begrenzt.

Auch Regalförderer sind im Stand der Technik bekannt, die jedoch häufig entlang des Bodens verfahrbar sind, wie zum Beispiel die DE 2 154 709 A zeigt. Dort trägt ein horizontal verfahrbarer Hubmast vertikal bewegbare Hubwagen zur Aufnahme von Lasten. Diese Hubwagen sind starken Biegemomenten ausgesetzt, wenn sie eine schwere Last tragen, so daß sie entweder sehr massiv und damit schwer sein müssen oder unter der Last verbogen werden, was zum Abrutschen der Last führen kann.

Aufgabe der vorliegenden Erfindung ist es, eine Hubvorrichtung der eingangs erwähnten Art derart auszugestalten, daß sie bei niedrigem Eigengewicht hohe Lasten ohne unzuläsige Verformung aufnehmen kann.

Diese Aufgabe wird erfindungsgemäß mit den in Patentanspruch 1 angegebenen Mitteln gelöst.

Bei der erfindungsgemäßen Hubvorrichtung ist also die Oberstruktur, die die gesamte Last samt der sie aufnehmenden Halteeinrichtung tragen muss, im Sinne eines speziell konstruierten Fachwerks aufgebaut. Dadurch gelingt es, bei vergleichsweise geringer Masse hohe Steifigkeit und Tragfähigkeit zu erzielen. Zugleich sind alle wartungsbedürftigen Komponenten leicht zugänglich.

Eine besonders bevorzugte Ausführungsform der Erfindung zeichnet sich dadurch aus, daß mindestens zwei flexible Zugmittel vorgesehen sind, von denen das eine nur über eine Umlenkrolle an der Oberstruktur und das zweite über zwei Umlenkrollen an der Oberstruktur geführt ist, zwischen denen in horizontaler Richtung ein Abstand besteht. Auf diese Weise ergibt sich eine Hubvorrichtung, mit der ein größerer Gegenstand an zwei in horizontalem Abstand voneinander befindlichen Stellen ergriffen und so angehoben oder abgesenkt werden kann.

Bevorzugt ist mindestens ein flexibles Zugmittel ein Band, das Windung über Windung auf der Hubtrommel aufwickelbar ist. Bänder haben den Vorteil, daß sie sich in besonders gut definierter Weise auf die Hubtrommel aufwickeln lassen und ihre Tragkraft verhältnismäßig groß ist, wobei sie jedoch ausreichend flexibel bleiben.

Bei dem Band handelt es sich bevorzugt um ein Metallband, vorzugsweise um ein Stahlband.

Ein Ausführungsbeispiel der Erfindung wird nachfolgend anhand der Zeichnung näher erläutert; es zeigen
- Figur 1: perspektivisch eine erfindungsgemäße Hubvorrichtung;
- Figur 2: die Rückansicht der Hubvorrichtung von Figur 1;
- Figur 3: die Seitenansicht der Hubvorrichtung von Figur 1;
- Figur 4: die Draufsicht auf die Hubvorrichtung von Figur 1.

Die in der Zeichnung dargestellte und insgesamt mit dem Bezugszeichen 1 versehene Hubvorrichtung dient vornehmlich aber nicht ausschließlich dem Anheben und Absenken von schweren Lasten in industriellen Fertigungsanlagen, beispielsweise zum Heben und Senken von Fahrzeugkarosserien in der Fahrzeugfertigung. Sie umfaßt eine Ständerstruktur 2, die einen als Bodenstruktur dienenden horizontalen Bodenbalken 3, zwei vertikal verlaufende Säulen 4 und 5 sowie eine am oberen Ende der Säulen 4 und 5 befestigte, horizontal nach vorne auskragende Oberstruktur 21 mit zwei parallelen Auslegern 7 und 8 besitzt. Die Ständerstruktur 2 ist durch Streben 9, 10, die vom Bodenbalken 3 schräg nach oben zu einer zwei Platten umfassenden, etwas nach hinten überragenden Verbindungsstruktur 11, 12 laufen, fachwerkartig verstärkt.

Die Verbindungsstrukturen 11, 12 ragen auch etwas nach oben über die Ausleger 7, 8 über. Schräg verlaufende Streben 13, 14 sowie 15, 16 erstrecken sich von dem oberen Bereich der hinteren Verbindungsstrukturen 11, 12 zu weiteren an den vorderen Enden der Ausleger 7, 8 angebrachten Verbindungsstrukturen 17, 18. Die hinteren Verbindungsstrukturen 11, 12 sind durch einen horizontalen Träger 19 und die vorderen Verbindungsstrukturen 17, 18 durch einen horizontalen Träger 20 miteinander verbunden. Insgesamt bilden die Ausleger 7, 8 sowie die Träger 19, 20 mit Hilfe der Verbindungsstrukturen 11, 12, 17, 18 und den versteifenden Streben 13, 14, 15, 16 die in Abstand über dem Raumboden angeordnete, stabile Oberstruktur 21.

Der horizontale Bodenbalken 3 ist mit den Säulen 4 und 5 über untere Verbindungsstrukturen 22, 23 verbunden, die an dem Raumboden anliegende Flansche 25, 26 aufweisen. Die gesamte Ständerstruktur 2 läßt sich mit Schrauben 27, welche durch die Flansche 25, 26 hindurchgeführt sind, auf dem Raumboden befestigen.

Oberhalb des Bodenbalkens 3 und parallel zu diesem erstreckt sich eine Hubtrommel 8 durch die unteren Verbindungsstrukturen 22 hindurch. Sie ist an dem in Figur 1 linken Ende in einem Lagerbock 29 drehbar gelagert, der seinerseits an dem Bodenbalken 3 befestigt ist. Das gegenüberliegende, in Figur 1 rechte Ende der Hubtrommel 28 ist mit einem Getriebemotor 30 kraftschlüssig verbunden, der seinerseits auf einer mit dem Bodenbalken 3 verbundenen Montageplatte 31 angeordnet ist. Die Hubtrommel 28 läßt sich durch den Getriebemotor 30 in beiden Drehrichtungen verdrehen.

Auf die Hubtrommel 28 sind insgesamt sechs metallische als flexible Zugmittel dienende Bänder 32, 33, 34, 35, 36, 37 in unterschiedlichen axialen Positionen durch Verdrehen mehr oder weniger aufwickelbar bzw, von der Hubtrommel 28 abwickelbar.

Zwei dieser Bänder 32, 33 sind auf demjenigen axialen Bereich der Hubtrommel 28 aufwickelbar, der in Figur 1 nach links über die linke untere Verbindungsstruktur 22 hinausragt. Sie verlaufen im wesentlichen vertikal nach oben zu zwei Umlenkrollen 38, 39, die unabhängig voneinander am hinteren, äußeren Ende des Auslegers 7 drehbar gelagert sind. Das am weitesten außen liegende Band 32 erstreckt sich von der zugehörigen Umlenkrolle 38 wieder nach unten und ist am hinteren, in Figur 1 linken Bereich eines Hubrahmens 40, der weiter unten genau beschrieben wird, befestigt. Das dem Band 32 benachbarte, jedoch näher an der Säule 4 verlaufende Band 33 ist über die Umlenkrolle 39 geführt, erstreckt sich von dieser horizontal parallel zum Ausleger 7 und verläuft über eine am vorderen Ende des Auslegers 7 drehbar gelagerte weitere Umlenkrolle 41. Von dort erstreckt sich das Band 32 wieder nach unten, bis es mit seinem Ende am vorderen, in Figur 1 linken Eckbereich des Hubrahmens 40 befestigt ist.

In entsprechender, im wesentlichen spiegelsymmetrischer Weise sind die Bänder 34, 35 in demjenigen axialen Bereich der Hubtrommel 28 gelagert, welcher über die rechte untere Verbindungsstruktur 23 in Figur 1 nach rechts überragt. Das am weitesten außen liegende Band 35 führt nach oben zu einer in Figur 1 nur schwer zu erkennenden Umlenkrolle 42 und von dort wieder nach unten und ist mit seinem Ende am hinteren, in Figur 1 rechten Eckbereich des Hubrahmens 40 festgelegt. Das zwischen dem Band 35 und der rechten Säule 5 verlaufende Band 34 ist nach oben bis zu einer Umlenkrolle 43 geführt, verläuft von dort im wesentlichen horizontal zu einer am vorderen Ende des Auslegers 8 gelagerten Umlenkrolle 53, von dort wieder nach unten und ist mit seinem Ende am vorderen, in Figur 1 rechten Eckbereich des Hubrahmens 40 befestigt. Die Anordnung ist also so, daß der Hubrahmen 40 durch die vier Bänder 32, 33, 34, 35 im wesentlichen horizontal gehalten ist, wobei die Höhe, in der sich der Hubrahmen 40 jeweils befindet, durch Verdrehen der Hubtrommel 28 mittels des Getriebemotors 30 veränderbar ist.

Der Hubrahmen 40 selbst besteht aus zwei im wesentlichen L-förmigen Seitenteilen 44, 45, die so liegend angeordnet sind, daß die längeren Schenkel des L horizontal und die kürzeren Schenkel jeweils vertikal verlaufen. Die vorderen Enden der Seitenteile 44, 45 sind durch eine horizontale Strebe 46 und die oberen Enden der vertikalen, kurzen Schenkel der Seitenteile 44, 45 durch eine weitere horizontale Strebe 47 miteinander verbunden. Von den oberen Enden der vertikalen Schenkel der Seitenteile 44, 45 erstrecken sich außerdem kurze Führungsansätze 48, 49 nach hinten, die an ihrer Innenseite mit in der Zeichnung nicht erkennbaren Führungsrollen versehen sind. Diese Führungsrollen greifen in Schlitze 52 ein, die in die Außenseiten der Säulen 4, 5 eingearbeitet sind und sich im wesentlichen über deren gesamte Länge erstrecken.

In demjenigen axialen Bereich der Hubtrommel 28, der zwischen den unteren Verbindungsstrukturen 22, 23 liegt, sind, diesen jeweils benachbart, sind zwei weitere Bänder 36, 37 aufwickelbar. Dies geschieht jedoch in entgegengesetztem Drehsinn wie bei den außen liegenden, die Hubplattform 40 haltenden Bändern 32, 33, 34, 35. Die Bänder 36, 37 erstrecken sich von der Hubtrommel 28 nach oben zu Umlenkrollen 50 bzw. 51, die an den Innenseiten der hinteren Enden der Ausleger 7, 8 drehbar gelagert sind. Von dort verlaufen die Bänder 36, 37 wieder nach unten. Ihre Enden sind an den gegenüberliegenden Enden des oberen Randes eines plattenförmigen Gegengewichtes 60 festgelegt.

Die oben beschriebene Hubvorrichtung 1 arbeitet wie folgt:

An dem Hubrahmen 40 wird der anzuhebende bzw. abzusenkende Gegenstand in geeigneter Weise befestigt. In Figur 1 befindet sich dieser Hubrahmen 40 in verhältnismäßig großer Höhe. Soll er aus dieser Position abgesenkt werden, wird die Hubtrommel 28 mit Hilfe des Getriebemotors derart verdreht, daß der auf den überstehenden Axialbereichen der Hubtrommel 28 aufgewickelte Vorrat der Bänder 32, 33, 34, 35 teilweise abgewickelt wird. Dadurch wird die Länge der Bänder 32, 33, 34, 35 zwischen der Hubtrommel 28 und dem Hubrahmen 40 länger; der Hubrahmen 40 senkt sich entsprechend ab, wobei er durch den Eingriff der an den Führungsansätzen 48, 49 befestigten Führungsrollen in den Schlitzen 52 der Säulen 4, 5 vertikal geführt wird.

Gleichzeitig werden die Bänder 36, 37 auf Grund ihres umgekehrten Wickelsinnes auf die Hubtrommel 28 aufgewickelt, wodurch das Ausgleichsgewicht 60 in entsprechender Weise angehoben wird.

Die in der Praxis einzigen gelegentlich wartungs- oder reparaturbedürftigen Elemente sind der Getriebemotor 30 und allenfalls die Hubtrommel 28. Auf Grund der Anordnung dieser Elemente in der Nähe des Bodenbalkens 3 sind sie jederzeit leicht zugänglich, so daß die diesbezüglichen Arbeiten problemlos durchgeführt werden können.

## Patentansprüche

1. Hubvorrichtung zum Anheben und Absenken einer Last mit
a) einer Tragstruktur, die eine an einem Raumboden befestigbare Bodenstruktur (3) und eine mit dieser verbundene, in vertikalem Abstand über der Bodenstruktur (3) angeordnete Oberstruktur (21) umfaßt;
b) einer Hubtrommel (28);
c) einem Antrieb (30), mit dem die Hubtrommel (28) in beiden Richtungen in Drehung versetzt werden kann;
d) mindestens einem flexiblen Zugmittel (32 bis 37), das mit einem Ende an der Hubtrommel (28) festgelegt ist und an dem anderen Ende eine Halteeinrichtung (40) für die Last trägt;
wobei
e) das flexible Zugmittel (32 bis 37) durch Drehen der Hubtrommel (28) auf diese aufwickelbar bzw. von dieser abwickelbar ist;
f) die Hubtrommel (28) und der Antrieb (30) in der Nähe der Bodenstruktur (3) angeordnet sind;
g) das Zugmittel (32 bis 37) einen sich von der Hubtrommel (28) zur Oberstruktur (21) erstreckenden Abschnitt umfaßt und über mindestens eine an der Oberstruktur (21) drehbar gelagerte Umlenkrolle (38, 39, 41, 42, 43, 53) geführt ist,
**dadurch gekennzeichnet, daß**
h) die Oberstruktur (21) über Säulen (4, 5) mit der Bodenstruktur (3) verbunden ist,
i) die Oberstruktur (21) zwei parallele Ausleger (7, 8) aufweist, die
ia) mittels zweier hinterer Verbindungsstrukturen (11, 12), welche sich nach oben über die Ausleger (7, 8) hinaus erstrecken und durch einen horizontalen Träger (19) miteinander verbunden sind, am oberen Ende der Säulen (4, 5) befestigt sind,
ib) an ihren entgegengesetzten Enden vordere Verbindungsstrukturen (17, 18) aufweisen, zwischen denen sich ein horizontaler Träger (20) erstreckt,
k) versteifende Streben (13, 14, 15, 16) vorgesehen sind, welche sich zwischen den hinteren Verbindungsstrukturen (11, 12) und den vorderen Verbindungsstrukturen (17, 18) erstrecken.

2. Hubvorrichtung nach Anspruch 1, **dadurch gekennzeichnet, daß** mindestens zwei flexible Zugmittel (32, 33, 34, 35) vorgesehen sind, von denen das eine (32, 35) nur über eine Umlenkrolle (38, 43) an der Oberstruktur (21) und das zweite über zwei Umlenkrollen (39, 41, 42, 53) an der Oberstruktur (21) geführt ist, zwischen denen in horizontaler Richtung ein Abstand besteht.

3. Hubvorrichtung nach Anspruch 1 oder 2, **dadurch gekennzeichnet, daß** mindestens ein flexibles Zugmittel (32 bis 37) ein Band ist, das Windung über Windung auf der Hubtrommel (28) aufwickelbar ist.

4. Hubvorrichtung nach Anspruch 3, **dadurch gekennzeichnet, daß** das Band (32 bis 37) ein Metallband, vorzugsweise ein Stahlband ist.

## Claims

1. Lifting device for lifting and lowering a load having
a) a supporting structure, which comprises a bottom structure (3) capable of being fastened to a room floor and a top structure (21) connected to the bottom structure (3) and arranged at a vertical distance there-above;
b) a lifting drum (28);
c) a drive (30), by which the lifting drum (28) can be set in rotation in both directions;
d) at least one flexible traction means (32 to 37), which is secured by one end to the lifting drum (28) and at the other end carries a holding arrangement (40) for the load;
wherein
e) it being possible for the flexible traction means (32 to 37) to be wound up on and unwound from the lifting drum (28) by rotation of the latter;
f) the lifting drum (28) and the drive (30) are arranged in the vicinity of the bottom structure (3);
g) the traction means (32 to 37) comprises a section extending from the lifting drum,(28) to the top structure (21) and is led over at least one deflection roller (38, 39, 41, 42, 43, 53) rotatably mounted on the top structure (21),
**characterised in that**
h) the top structure (21) is connected by two columns (4, 5) to the bottom structure (3),
i) the top structure (21) comprises two parallel cantilevers (7, 8), which
ia) are fastened to the upper end of the columns (4, 5) by means of two rear connecting structures (11, 12), which extend upwardly beyond the cantilevers (7, 8) and which are connected to one another by means of a horizontal beam (19),
ib) comprise at their opposite ends front connecting structures (17, 18) between which extends a horizontal beam (20),
k) stiffening braces (13, 14, 15, 16) are provided which extend between the rear connecting structures (11, 12) and the front connecting structures (17, 18).

2. Lifting device according to Claim 1, **characterised in that** at least two flexible traction means (32, 33, 34, 35) are provided, of which one (32, 35) is led over only one deflection roller (38, 43) on the top structure (21) and the second is led over two deflection rollers (39, 41, 42, 53) on the top structure (21), between which there is a distance in the horizontal direction.

3. Lifting device according to Claim 1 or 2, **characterised in that** at least one flexible traction means (32 to 37) is a band which can be wound up turn upon turn on the lifting drum (28).

4. Lifting device according to Claim 3, **characterised in that** the band (32 to 37) is a metal band, preferably a steel band.

## Revendications

1. Dispositif de levage pour soulever et abaisser une charge, comprenant
a) une structure porteuse dotée d'une structure au sol (3) pouvant être fixée au sol d'un local et une structure supérieure (21) reliée à la précédente et placée à distance verticale au-dessus de la structure au sol (3) ;
b) un tambour de levage (28) ;
c) un entraînement (30) permettant de faire tourner le tambour de levage (28) dans les deux sens;
d) au moins un moyen de traction flexible (32 à 37) qui est fixé par une extrémité au tambour de levage (28) et porte à l'autre extrémité un dispositif de fixation (40) pour la charge ;
sachant que
e) le moyen de traction flexible (32 à 37) peut être enroulé autour du tambour de levage (28) ou déroulé de celui-ci en faisant tourner ledit tambour ;
f) le tambour de levage (28) et l'entraînement (30) sont disposés à proximité de la structure au sol (3) ;
g) le moyen de traction (32 à 37) comporte un brin s'étendant du tambour de levage (28) à la structure supérieure (21) et passe autour d'au moins une poulie de renvoi (38, 39, 41, 42, 43, 53) montée de façon rotative sur la structure supérieure (21),
**caractérisé en ce que**
h) la structure supérieure (21) est reliée à la structure au sol (3) par des colonnes (4, 5),
i) la structure supérieure (21) présente deux bras en porte-à-faux (7, 8) parallèles entre eux qui
ia) sont fixés à l'extrémité supérieure des colonnes (4, 5) au moyen de deux structures de liaison arrière (11, 12) s'étendant vers le haut au-delà des bras en porte-à-faux (7, 8) et reliées entre elles par un support horizontal (19),
ib) présentent au niveau de leurs extrémités opposées des structures de liaison avant (17, 18) entre lesquelles s'étend un support horizontal (20),
k) des entretoises de raidissement (13, 14, 15, 16) sont prévues, qui s'étendent entre les structures de liaison arrière (11, 12) et les structures de liaison avant (17, 18).

2. Dispositif de levage selon la revendication 1, **caractérisé en ce que** sont prévus au moins deux moyens de traction flexibles (32, 33, 34, 35) dont l'un (32, 35) ne passe qu'autour d'une poulie de renvoi (38, 43) située sur la structure supérieure (21) et le second autour de deux poulies de renvoi (39, 41, 42, 53) situées sur la structure supérieure (21) et espacées l'une de l'autre dans la direction horizontale.

3. Dispositif de levage selon la revendication 1 ou 2, **caractérisé en ce qu'**au moins un moyen de traction flexible (32 à 37) est un ruban qui peut s'enrouler au fur et à mesure autour du tambour de levage (28).

4. Dispositif de levage selon la revendication 1, **caractérisé en ce que** le ruban (32 à 37) est un ruban en métal, de préférence un ruban d'acier.
